# FASCICULE DE BREVET EUROPEEN

(11) **EP 3 666 110 B1**
(45) Date de publication et mention de la délivrance du brevet: **20.04.2022**
(21) Numéro de dépôt: 18212449.5
(22) Date de dépôt: 13.12.2018
(51) Int. Cl.: A44C 5/24

(54) **FERMOIR DE BRACELET AJUSTABLE**
VERSTELLBARER ARMBANDVERSCHLUSS
ADJUSTABLE BRACELET CLASP

(43) Date de publication de la demande: 17.06.2020
(73) Titulaire: Omega SA, 2502 Bienne (CH)
(72) Inventeur: CATANESE, Rocco, 2502 Bienne (CH)
(74) Mandataire: ICB SA

(56) Documents cités:
- EP-A1- 2 868 222
- EP-A1- 3 170 420
- CH-A1- 704 335

## Description

### Domaine technique

La présente invention concerne un particulièrement un fermoir pour bracelet, du type à boucle déployante, comprenant des première et seconde lames articulées l'une par rapport à l'autre, par une première de leurs extrémités respectives, entre une position fermée, de porter, et au moins une position ouverte, ladite première lame portant un organe de fixation d'un premier brin de bracelet, ladite seconde lame, inférieure, comprenant à sa seconde des moyens de réglage de la longueur du bracelet, le fermoir comportant en outre au moins un organe de verrouillage pour maintenir lesdites première et seconde lames dans leur position fermée.

La présente invention concerne également une montre-bracelet munie d'un tel fermoir.

### Etat de la technique

La problématique relative à la nécessité de prévoir un dispositif de réglage de la longueur utile d'un bracelet est bien connue.

D'une part, dans le cas de bracelets composés de maillon, il est possible que le poignet du porteur présente une circonférence dont la valeur est située entre deux configurations du bracelet différant l'une de l'autre d'un seul maillon. Aussi, il est utile de prévoir un dispositif de réglage de la longueur utile du bracelet permettant un ajustement plus fin de la longueur du bracelet que le retrait ou l'ajout d'un maillon.

D'autre part, on sait également que la valeur de la circonférence du poignet varie en fonction des saisons, une valeur maximale étant généralement atteinte en été et une valeur minimale étant atteinte en hiver. Il est là encore préférable de prévoir un dispositif de réglage fin de la longueur utile du bracelet permettant au porteur du bracelet d'ajuster cette longueur pour améliorer le confort du bracelet au porter.

A titre d'exemple, la demande de brevet EP 09131 06 A1 décrit un fermoir du type à boucle déployante comportant un capot présentant une série de paires de trous destinés à loger les extrémités d'une barrette de fixation d'un bracelet. Deux paires de trous adjacentes sont espacées d'une distance définissant un pas de réglage de la longueur utile du bracelet, pour répondre aux problèmes mentionnés ci-dessus.

Toutefois, un tel dispositif de réglage de la longueur du bracelet est peu esthétique étant donné que les trous de réglage sont visibles sur les côtés du capot. En outre, l'opération de réglage d'un tel fermoir requiert une certaine dextérité car elle nécessite d'introduire un outil pointu dans les trous pour comprimer la barrette de fixation du bracelet, ce qui risque de conduire à des dommages au niveau du capot en cas de maladresse de la personne réalisant l'ajustement.

Pour éviter une telle situation, des dispositifs alternatifs ont déjà été divulgués, comme par exemple dans le brevet EP 0350785 B1 qui décrit un fermoir similaire au précédent mais comprenant en alternative un dispositif d'ajustement de la longueur utile du bracelet pouvant être manipulé sans outil. En effet, le fermoir décrit dans ce brevet est du type à boucle déployante comportant deux lames articulées entre elle au moyen d'une tige les traversant toutes deux, chacune des lames portant à son extrémité libre un organe de fixation à un bracelet. Une première lame porte un crochet destiné à s'engager dans un trou ménagé dans la seconde lame pour y coopérer avec une gâchette permettant de verrouiller le crochet et donc le fermoir dans un état fermé. La seconde lame comprend deux parties susceptibles de coulisser l'une par rapport à l'autre dans une certaine plage prédéfinie, définissant un pas d'ajustement de la longueur utile du bracelet. Une première de ses deux parties porte la charnière la reliant à la première lame tandis que la seconde partie porte la gâchette de verrouillage. Le trou dans lequel le crochet s'engage pour verrouiller le fermoir présente une longueur, suivant la direction longitudinale du bracelet, correspondant à la plage de coulissement entre les deux parties de la seconde lame. La gâchette présente une partie centrale définissant deux emplacements pour le crochet, suivant la direction longitudinale du bracelet, correspondant à deux longueurs utiles différentes du bracelet. Un organe de commande comprenant notamment un poussoir permet d'actionner la gâchette pour libérer le crochet et ouvrir le fermoir.

On pourra signaler qu'un inconvénient qui résulte de cette structure est la perte du réglage de la longueur du bracelet à chaque ouverture du fermoir. De ce fait, le porteur du bracelet doit veiller à chaque fermeture de son fermoir que le crochet est inséré du côté de la portion centrale de la gâchette correspondant à la longueur souhaitée pour le bracelet.

Des dispositifs de réglage comportant un organe de verrouillage spécifique ont également été proposés, en alternative, pour éviter ce type d'inconvénients. Le document EP3170420A1 décrit un fermoir de bracelet selon le préambule de la revendication 1.

### Divulgation de l'invention

Un but principal de la présente invention est de pallier les inconvénients des fermoirs connus de l'art antérieur, en proposant un fermoir de bracelet comprenant un dispositif de réglage de la longueur utile du bracelet de structure simple, proposant préférablement un réglage stable, y compris lorsque le fermoir est ouvert, et de manipulation aisée.

A cet effet, la présente invention concerne plus particulièrement un fermoir pour bracelet, du type à boucle déployante, selon les caractéristiques de la revendication 1.

De manière générale, on peut avantageusement prévoir que chacun des emplacements est défini par un trou ménagé dans le passant et dans lequel le téton est susceptible d'être engagé partiellement.

Conformément à d'autres variantes avantageuses de l'invention :
- les dégagements circulaires présentent un diamètre sensiblement identique à celui des extrémités de la barrette, et supérieur à la largeur de la rainure ;
- les poussoirs comprennent un taquet de dimensions sensiblement identique à la rainure de guidage agencé pour agir sur la barrette ;
- la rainure de guidage présente deux portions successive dans l'épaisseur de la portion coudée, une première portion comprenant la rainure et les deux dégagements circulaires et une deuxième portion sous la forme d'un dégagement oblong usiné au dos de la rainure ;
- chaque portion coudée présente un épaulement agencé pour guider la barrette en translation.

L'invention concerne également une montre-bracelet comportant un bracelet muni d'un fermoir conforme à l'invention.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels:
- la figure 1 représente une vue générale en perspective simplifiée d'un fermoir de bracelet selon un mode de réalisation préféré de la présente invention, alors qu'il est fermé et illustré depuis un premier côté;
- la figure 2 représente une vue en perspective du fermoir de la figure 1, illustré en position ouverte ;
- la figure 3 représente une vue en perspective partiellement éclatée du fermoir de la figure 2 ;
- la figure 4 représente une vue en perspective détaillée des moyens de réglage de la longueur du bracelet ;
- la figure 5 représente une vue en coupe d'une barrette mobile d'un fermoir conforme à l'invention.

### Mode(s) de réalisation de l'invention

Le fermoir illustré à titre non limitatif sur les figures correspond à un mode de réalisation préféré de la présente invention. Plus précisément, le fermoir 1 est du type à boucle déployante et est destiné à fermer un bracelet de pièce d'horlogerie.

Tel que représenté sur les figures, le fermoir 1 comporte une première lame 2 articulée sur une seconde lame 4 au moyen d'une tige 6 associée à une douille, de manière illustrative non limitative. Chacune des lames présente une forme allongée suivant la direction longitudinale du bracelet et légèrement incurvée pour mieux épouser la forme du poignet d'un porteur.

La première lame 2 comprend deux montants 8 agencés en contact l'un avec l'autre à leur extrémité située du côté de la tige 6 et, présentant chacun une découpe telle qu'ils ne sont pas en contact l'un avec l'autre sur la plus grande partie de leur longueur.

Chacun des montants 8 porte une extension 10, à proximité de son extrémité éloignée de la tige 6, s'étendant suivant une direction perpendiculaire à la direction longitudinale du bracelet, pour former un poussoir définissant un organe de commande permettant de déverrouiller le fermoir, tel que cela ressort de la figure 3.

La première lame 2 comprend également un capot 14 présentant une paroi supérieure 16 portant des parois latérales 18, et une paroi inférieure 17. Les parois latérales 18 sont munies de deux orifices permettant de loger une extrémité d'une barrette 20 de fixation d'un brin de bracelet, de manière conventionnelle. Les parois latérales 18 comprennent également deux évidements permettant de laisser dépasser les extensions 10, et ainsi permettre de déverrouiller le fermoir 1.

La seconde lame 4 comprend deux bras 22 reliés par un montant transversal 24 dans leur région centrale. Les bras 22 se prolongent par des portions coudées 26 définissant un passage 3 pour un autre brin de bracelet.

Par ailleurs, l'extrémité libre de la seconde lame 4 porte un dispositif de réglage de la longueur utile du bracelet destiné à être associé au fermoir 1.

Le dispositif de réglage de la longueur utile du bracelet comprend une barrette 30 mobile de forme rectangulaire et formée de manière classique par un corps 301, deux pivots 302 agencés dans le corps 301 ainsi que deux ressorts 303 disposés dans le corps creux 301, en appui entre les pivots et la partie centrale du corps 301, les deux pivots étant aptes à coulisser dans une extrémité respective du corps 301.

Avantageusement, la barrette mobile 30 est munie d'un téton 32 destiné à être engagé dans un trou du brin bracelet pour définir un point d'ancrage de ce dernier au fermoir 1. Ainsi, la barrette mobile 30 permet de déplacer la position du point d'ancrage du bracelet sur le fermoir et donc la longueur du bracelet au porter. Le téton 32 présente ici la forme d'un pied-vis et est préférentiellement chassé dans la barrette 30.

Bien entendu, d'autres structures similaires sont envisageables pour assurer le montage du téton 32 sur la barrette 30, sans sortir du cadre de l'invention. A titre d'exemple, on peut prévoir que la barrette présente un trou taraudé tandis que le téton comprend un filetage adapté pour permettre son vissage directement dans le trou, l'homme du métier pourra également chasser et braser le téton, ou encore réalisé l'ensemble via un moulage par injection ou encore via un usinage dans la masse.

Selon l'invention, chaque portion coudée 26 présente un dégagement 27 destiné à recevoir un poussoir 28, chacun étant agencé pour coopérer avec un pivot de la barrette mobile 30 lorsque le porteur de la montre appuie sur ces derniers.

Tel qu'illustrés à la figure 3, chaque dégagement 27 présente une rainure de guidage 270 prévue pour recevoir un pivot 302 de la barrette mobile 30, la rainure de guidage 270 comprenant à chacune de ses extrémités au moins deux dégagements circulaires 271, 272 pour définir deux positions distinctes de la barrette 30, une position courte et un position longue. L'homme du métier saura bien évidemment adapter l'invention pour obtenir plus de deux positions si nécessaire.

Les dégagements circulaires 271, 272 présente un diamètre sensiblement identique à celui des pivots 302 de la barrette 30, et supérieur à la largeur de la rainure de manière à éviter tout déplacement non souhaité de cette dernière.

Avantageusement, les poussoir 28 comprennent un taquet 280 de dimensions sensiblement identique à la rainure de guidage 270 sur leur face interne, c'est-à-dire la face opposée à la face de manipulation, qui est agencé pour agir sur les pivots 302 de la barrette 30 et les rétracter, et ainsi permettre la course de la barrette mobile 30 entre les deux positions distinctes.

Comme on peut l'observer sur la figure 3, la rainure de guidage 270 présente deux portions successive dans l'épaisseur de la portion coudée 26, une première portion comprenant la rainure 270 et les deux dégagements circulaires 271, 272 et une deuxième portion sous la forme d'un dégagement oblong 273 au dos de la rainure 270 de manière à permettre le guidage des pivots 302 de la barrette 30 lorsque les poussoirs 28 sont pressés.

Un ressort 29 est disposé entre le poussoir et le fond du dégagement 27 de manière à le maintenir dans sa position de repos. Pour avoir une structure simple, le ressort 29 est associé une goupille de positionnement et d'une vis de maintien pour son assemblage au fermoir.

On notera également que chaque portion coudé 26 comprend un épaulement 31 destiné à guider la barrette 30 lors de son déplacement et prévenir toute inclinaison de cette dernière.

Ainsi, lorsque le porteur souhaite changer la longueur du bracelet, le porteur peut modifier la position du téton 32 en pressant simultanément les deux poussoirs 28, puis en déplaçant le brin solidaire de la barrette 30 via le téton 32 d'une position à une autre. Une fois la position choisie, le porteur relâche les poussoirs 28 et la position est verrouillée.

De manière à limiter l'encombrement du fermoir, l'espace entre les bras 22 de la seconde lame 4 définit un évidement permettant de loger la première lame 2 dans l'état fermé du fermoir 1, ce de manière connue.

Des moyens de verrouillage conventionnels sont prévus pour assurer le maintien de l'état fermé du fermoir. A cet effet, un mécanisme de verrouillage classique est arrangé pour maintenir accrochée la première lame 2 sur la deuxième lame 1 quand aucune pression n'est exercée simultanément sur les poussoirs formés par les extensions 10. Les extensions10 présentent chacune des crochets fixes configurés pour coopérer respectivement avec des crochets disposés sur les bras 22 de la deuxième lame 4.

Lorsque les extensions 10 sont actionnées, les crochets s'éloignent les uns des autres pour faire passer le fermoir dans son état ouvert.

Il ressort du présent exposé que le fermoir selon la présente invention comprend une barrette avec un téton susceptible d'être déplacée pour ajuster la longueur utile du bracelet. La construction et la manipulation de ce téton sont simples et permettent à l'utilisateur de procéder aisément au réglage du fermoir lorsque c'est nécessaire.

La description qui précède s'attache à décrire un mode de réalisation particulier à titre d'illustration non limitative et, l'invention n'est pas limitée à la mise en œuvre de certaines caractéristiques particulières qui viennent d'être décrites, comme par exemple les formes spécifiquement illustrées et décrites pour les lames ou encore leur mode de coopération permettant d'assurer le verrouillage du fermoir.

L'homme du métier ne rencontrera pas de difficulté particulière pour adapter le contenu de la présente divulgation à ses propres besoins et mettre en œuvre un fermoir, notamment pour pièce d'horlogerie, sans sortir du cadre de la présente invention. On notera par exemple que l'adaptation du présent enseignement pour la construction d'une boucle déployante de structure différente à celle illustrée et décrite ne posera pas de difficulté particulière à l'homme du métier.

Par ailleurs, le fermoir selon la présente invention n'est pas non plus limité à la mise en œuvre de deux positions pour la barrette. En effet, l'homme du métier ne rencontrera pas non plus de difficulté particulière pour adapter le présent enseignement pour mettre en œuvre un fermoir présentant un nombre supérieur de positions de réglage possibles.

## Revendications

1. Fermoir (1) pour bracelet, du type à boucle déployante, comprenant des première et seconde lames (2, 4) articulées l'une par rapport à l'autre, par une première de leurs extrémités respectives, entre une position fermée, de porter, et au moins une position ouverte, ladite première lame (2) portant un organe de fixation (20) d'un premier brin de bracelet, ladite seconde lame (4), inférieure, comprenant à sa seconde extrémité des moyens de réglage de la longueur du bracelet, le fermoir (1) comportant en outre au moins un organe de verrouillage (38, 40) pour maintenir lesdites première et seconde lames (2, 4) dans leur position fermée, **caractérisé en ce que** lesdits moyens de réglage de la longueur comprennent une barrette (30) mobile par rapport à la deuxième lame (4) de forme rectangulaire et formée par un corps 301, deux pivots 302 agencés dans le corps 301 ainsi que deux ressorts 303 disposés dans le corps creux 301, les deux pivots (302) étant aptes à coulisser dans une extrémité respective du corps 301, **en ce que** la barrette porte un téton (32) destiné à être inséré dans un trou adapté du brin de bracelet pour définir un point d'ancrage de ce dernier au fermoir (1), la barrette mobile (30) étant susceptible de se déplacer par le biais de poussoirs (28) montés sur la deuxième lame (4) et ainsi définir au moins deux positions prédéfinies associées à une longueur utile prédéfinie du bracelet, **en ce que** la deuxième lame (4) comprend deux portions coudées (26) présentant chacune un dégagement (27) pour recevoir un poussoir (28) agencé pour agir sur la barrette mobile (30), chaque portion coudée (26) comprenant une rainure de guidage (270) prévue pour recevoir une extrémité (302) de la barrette mobile (30), et **en ce que** que la rainure de guidage (270) comprend à chacune de ses extrémités au moins deux dégagements circulaires (271, 272) définissant deux positions distinctes de la barrette (30).

2. Fermoir (1) selon l'une quelconque des revendications précédentes, **caractérisé en ce que** les dégagements circulaires (271, 272) présentent un diamètre sensiblement identique à celui des extrémités (302) de la barrette (30), et supérieur à la largeur de la rainure (270).

3. Fermoir (1) selon l'une quelconque des revendications précédentes, **caractérisé en ce que** les poussoir (28) comprennent un taquet (280) de dimensions sensiblement identique à la rainure de guidage (270) agencé pour agir sur la barrette (30).

4. Fermoir (1) selon l'une quelconque des revendications précédentes, **caractérisé en ce que** la rainure de guidage (270) présente deux portions successive dans l'épaisseur de la portion coudée (26), une première portion comprenant la rainure (270) et les deux dégagements circulaires (271, 272) et une deuxième portion sous la forme d'un dégagement oblong (273) usiné au dos de la rainure (270).

5. Fermoir (1) selon l'une quelconque des revendications précédentes, **caractérisé en ce que** la barrette (30) est de forme rectangulaire et **en ce que** chaque portion coudée (26) présente un épaulement (31) agencé pour guider la barrette en translation.

6. Montre-bracelet comportant un bracelet muni d'un fermoir (1) selon l'une quelconque des revendications précédentes.

## Patentansprüche

1. Verschluss (1) für ein Armband der Art mit Faltschließe, die einen ersten und einen zweiten Bügel (2, 4) umfasst, die durch ein erstes ihrer jeweiligen Enden aneinander angehängt zwischen einer geschlossenen Position zum Tragen und mindestens einer geöffneten Position beweglich verbunden sind, dem ersten Bügel (2) ein Fixierglied (20) eines ersten Armbandstrangs zugeordnet ist, der zweite, untere Bügel (4) an seinem zweiten Ende Mittel zur Längeneinstellung des Armbandes aufweist, und der Verschluss (1) weiterhin mindestens ein Verriegelungselement (38, 40) aufweist, um den ersten und den zweiten Bügel (2, 4) in ihrer geschlossenen Position zu halten, **dadurch gekennzeichnet,**
**dass** die Mittel zur Längeneinstellung einen in Bezug auf den zweiten Bügel (4) beweglichen Steg (30) mit einer rechteckigen Form umfassen, und der gebildet ist aus einem Körper (301), zwei Drehzapfen (302), die in dem Körper (301) angeordnet sind, sowie zwei Federn (303), die in dem hohl ausgeführten Körper (301) angeordnet sind, wobei die beiden Drehzapfen (302) dazu ausgelegt sind, in einem jeweiligen Ende des Körpers (301) gleitbeweglich zu sein,
**dass** dem Steg ein Zapfen (32) zu geordnet ist, der dazu bestimmt ist, in ein passendes Loch des Armbandstrangs eingesetzt zu werden, um einen Befestigungspunkt dieses Letzteren am Verschluss (1) zu definieren, wobei der bewegliche Steg (30) durch Drücker (28), die an dem zweiten Bügel (4) angebracht sind, bewegt werden kann und somit mindestens zwei vordefinierte Positionen festgelegt werden können, die einer vordefinierten Nutzlänge des Armbandes zugeordnet sind,
**dass** der zweite Bügel (4) zwei Abwinklungen (26) umfasst, die jeweils eine Aussparung (27) zur Aufnahme eines Drückers (28) aufweisen, der so angeordnet ist, dass er auf den beweglichen Steg (30) einwirkt, wobei jede Abwinklung (26) eine Führungsnut (270) umfasst, die so angeordnet ist, dass sie ein Ende (302) des beweglichen Stegs (30) aufnimmt, und
**dass** die Führungsnut (270) an jedem ihrer Enden mindestens zwei kreisförmige Aussparungen (271, 272) aufweist, die zwei verschiedene Positionen des Stegs (30) definieren.

2. Verschluss (1) nach einem der vorhergehenden Ansprüche, **dadurch gekennzeichnet, dass** die kreisförmigen Aussparungen (271, 272) einen Durchmesser aufweisen, der im Wesentlichen dem der Enden (302) des Stegs (30) entspricht und größer als die Breite der Nut (270) ist.

3. Verschluss (1) nach einem der vorhergehenden Ansprüche, **dadurch gekennzeichnet, dass** die Drücker (28) einen Mitnehmer (280) umfassen mit im Wesentlichen denselben Abmessungen wie die Führungsnut (270), die so angeordnet ist, dass sie auf den Steg (30) einwirkt.

4. Verschluss (1) nach einem der vorhergehenden Ansprüche, **dadurch gekennzeichnet, dass** die Führungsnut (270) zwei aufeinanderfolgende Abschnitte in der Dicke der Abwinklung (26) aufweist, einen ersten Abschnitt, der die Nut (270) und die beiden kreisförmigen Aussparungen (271, 272) aufweist, und einen zweiten Abschnitt in Form einer länglichen Aussparung (273), die in der Sohle der Rille (270) ausgearbeitet ist.

5. Verschluss (1) nach einem der vorhergehenden Ansprüche, **dadurch gekennzeichnet, dass** der Steg (30) eine rechteckige Form hat und dass jede Abwinklung (26) eine Schulter (31) aufweist, die vorgesehen ist, den Steg translatorisch zu führen.

6. Armbanduhr mit einem Armband, das mit einem Verschluss (1) nach einem der vorhergehenden Ansprüche versehen ist.

## Claims

1. Bracelet clasp (1), of the deployant buckle type, comprising first and second strips (2, 4) articulated to each other, by a first of their respective ends, between a closed position for wear, and at least one open position, said first strip (2) carrying a member (20) for attaching a first bracelet strand, said second, lower strip (4) comprising at its second end means for adjusting the length of the bracelet, the clasp (1) further comprising at least one locking member (38, 40) for holding said first and second strips (2, 4) in their closed position, **characterised in that** said length adjustment means comprise a bar (30) movable relative to the second strip (4) said bar is of rectangular shape and formed by a body 301, two pivots 302 arranged in the body 301 as well as two springs 303 disposed in the hollow body 301, the two pivots (302) being able to slide in a respective end of the body 301, **in that** the bar carries a stud (32) intended to be inserted into a suitable hole in the bracelet strand to define a point of anchoring of the latter to the clasp (1), the movable bar (30) being able to be moved via pushers (28) mounted on the second strip (4) and thus to define at least two predefined positions associated with a predefined useful length of the bracelet.
**in that** the second strip (4) comprises two curved portions (26) each having a recess (27) for receiving a pusher (28) arranged to act on the movable bar (30), each curved portion (26) comprising a guide groove (270) arranged to receive one end (302) of the movable bar (30), and **in that** the guide groove (270) comprises at each of its ends at least two circular spaces (271, 272) defining two distinct positions of the bar (30).

2. Clasp (1) according to any of the preceding claims, **characterised in that** the circular spaces (271, 272) have a diameter substantially identical to that of the ends (302) of the bar (30), and greater than the width of the groove (270).

3. Clasp (1) according to any of the preceding claims, **characterised in that** the pushers (28) include a stop (280) of substantially identical dimensions to the guide groove (270) arranged to act on the bar (30).

4. Clasp (1) according to any of the preceding claims, **characterised in that** the guide groove (270) has two successive portions in the thickness of the curved portion (26), a first portion comprising the groove (270) and the two circular spaces (271, 272) and a second portion in the form of an oblong space (273) machined on the back of the groove (270).

5. Clasp (1) according to any of the preceding claims, **characterised in that** the bar (30) is of rectangular shape and **in that** each curved portion (26) has a shoulder (31) arranged to guide the bar in translation.

6. Wristwatch including a bracelet provided with a clasp (1) according to any of the preceding claims.
